# EUROPÄISCHE PATENTSCHRIFT

(11) **EP 4 193 055 B1**
(45) Veröffentlichungstag und Bekanntmachung des Hinweises auf die Patenterteilung: **24.09.2025**
(21) Anmeldenummer: 21745817.3
(22) Anmeldetag: 19.07.2021
(51) Int. Cl.: F02M 61/16, F02M 61/18

(54) **INJEKTOR ZUM EINSPRITZEN EINES FLUIDS SOWIE HERSTELLUNGSVERFAHREN FÜR EINEN DERARTIGEN INJEKTOR**
INJECTOR FOR INJECTING A FLUID, AND METHOD FOR PRODUCING SUCH AN INJECTOR
INJECTEUR POUR L'INJECTION D'UN FLUIDE, ET PROCÉDÉ POUR PRODUIRE UN TEL INJECTEUR

(30) Priorität: 05.08.2020 DE 102020209855
(43) Veröffentlichungstag der Anmeldung: 14.06.2023
(73) Patentinhaber: Robert Bosch GmbH, 70442 Stuttgart (DE)
(72) Erfinder: TAKAYA, Riki, 70191 Stuttgart (DE)
(86) Internationale Anmeldenummer: PCT/EP2021/070082
(87) Internationale Veröffentlichungsnummer: WO 2022/028863

(56) Entgegenhaltungen:
- EP-A1- 3 273 049
- WO-A1-00/65228
- DE-A1- 102013 202 784
- JP-A- 2012 077 665
- US-A1- 2001 010 341

## Beschreibung

### Stand der Technik

Die vorliegende Erfindung betrifft einen Injektor zum Einspritzen eines Fluids, insbesondere einen sogenannten Wirbelinjektor, sowie ein Verfahren zur Herstellung eines derartigen Injektors.

Der erfindungsgemäße Injektor ist dabei vorzugsweise ein Kraftstoffinjektor, insbesondere ein Benzininjektor, oder ein Wasserinjektor oder ein Harnstoffinjektor.

Injektoren sind auf dem der Technik in unterschiedlichen Ausgestaltungen bekannt. Beispielsweise zeigt die DE 10 2006 057 279 A1 einen Injektor mit einer Spritzlochplatte, welche galvanogeformt ist. Insbesondere bei Benzininjektoren oder Wasserinjektoren im Niederdruckbereich (bis 100 x 105 Pa) werden für eine möglichst gute Zerstäubung des einzuspritzenden Fluids Injektoren mit mehreren Spritzlöchern verwendet. Dadurch kann jedoch eine komplexe Geometrie des Injektors entstehen. Die unterschiedlichen geometrischen Parameter beeinflussen jedoch in hohem Maße eine Durchflussrate sowie einen Winkel des im Einspritzraum, insbesondere Brennraum einer Brennkraftmaschine, erzeugten Sprays. Hierbei sollte für eine möglichst vollständige Verbrennung und zur Einhaltung von Emissionsvorschriften eine möglichst gute Atomisierung des eingespritzten Fluids ermöglicht werden. Die Druckschriften DE 10 2013 202 784 A1, JP 2012 077665 A und EP 3 273 049 A1 beschreiben Kraftstoffeinspritzventile mit einem Spritzlochbauteil, welches Wirbelkammern an der Innenseite und an einer Außenseite Ausnehmungen an den Spritzlöchern aufweist.

### Offenbarung der Erfindung

Der erfindungsgemäße Injektor zum Einspritzen eines Fluids mit den Merkmalen des Anspruchs 1 weist demgegenüber den Vorteil auf, dass sicher eine sehr feine Atomisierung des einzuspritzenden Fluids, insbesondere Benzin oder Wasser, möglich ist. Dies ist besonders bevorzugt in einem Niederdruckbereich kleiner 100 x 105 Pa möglich. Erfindungsgemäß wird dabei eine sehr gute Atomisierung des einzuspritzenden Fluids ohne eine Erhöhung des Einspritzdrucks ermöglicht. Dabei kann der erfindungsgemäße Injektor sehr einfach und kostengünstig hergestellt werden. Weiterhin kann auf einfache und sichere Weise ein Zielwinkel eines im Wesentlichen kegelförmigen Sprays im Einspritzraum ermöglicht werden. Dies wird erfindungsgemäß dadurch erreicht, dass der Injektor ein Schließelement aufweist, welches an einem Ventilsitz einen Fluiddurchlass freigibt und verschließt. Ferner ist ein Spritzlochbauteil mit einer Vielzahl von Spritzlöchern vorgesehen. Das Spritzlochbauteil ist beispielsweise eine Spritzlochplatte oder ein topfförmiges Bauteil, wobei jeweils eine Vielzahl von, insbesondere zylindrischen, Spritzlöchern, beispielsweise vier oder sechs Spritzlöcher, vorgesehen sind. Hierbei sind an einer zum Schließelement gerichteten Innenseite des Spritzlochbauteils um die Spritzlöcher herum jeweils Wirbelkammern ausgebildet. Die Wirbelkammern an der Innenseite des Spritzlochbauteils können dem austretenden Spray einen vorbestimmte Drall aufprägen. An einer vom Schließelement abgewandten Außenseite des Spritzlochbauteils ist an jedem Spritzloch jeweils ein Materialreduktionsbereich zur Reduzierung einer Dicke des Spritzlochbauteils ausgebildet. Dadurch kann eine, insbesondere zylindrische, Länge des Spritzlochs exakt eingestellt werden. Durch die exakte Einhaltung einer Axiallänge des Spritzlochs, insbesondere mit minimalster Toleranz, kann die Einhaltung des vorbestimmten Winkels eines Spraykegels sowie eine besonders feine Atomisierung des einzuspritzenden Fluids sichergestellt werden. Das Spritzloch ist dabei vorzugsweise vollständig zylindrisch. Da die Einstellung der Spritzlochlänge an der Außenseite des Spritzlochbauteils erfolgt, kann die Innenseite des Spritzlochbauteils, welche die Wirbelkammern und gegebenenfalls noch Kanäle oder dergleichen aufweist, beispielsweise in einem Schritt, mittels eines Umformverfahrens, bereitgestellt werden. Eine Einstellung der Spritzlochlänge kann dann ausschließlich an der Außenseite des Spritzlochbauteils erfolgen. Eine Innengeometrie des Spritzlochbauteils wird durch die Einstellung der Spritzlochlänge nicht beeinflusst. Der Materialreduktionsbereich ist als spanabhebend bearbeiteter Bereich vorgesehen. Dabei wird der Materialreduktionsbereich durch ein spanabhebendes Verfahren, beispielsweise Fräsen oder Schleifen oder dergleichen, bereitgestellt.

Das Spritzlochbauteil ist vorzugsweise eine Spritzlochplatte oder ein topfförmiges Spritzlochbauteil. Vorzugsweise ist am Spritzlochbauteil auch der Ventilsitz des Injektors angeordnet. Die Wirbelkammern ist an der Innenseite des Spritzlochbauteils durch ein Umformverfahren, insbesondere ein Prägen oder Druckumformen, hergestellt. Weiter bevorzugt weist das Spritzlochbauteil ausgehend von einem Punkt, durch welchen eine Mittelachse des Injektors verläuft, Kanäle auf, welche zu den einzelnen Wirbelkammern an den Spritzlöchern führen. Die Kanäle sind vorzugsweise geradlinig ausgebildet.

Die Unteransprüche zeigen bevorzugte Weiterbildungen der Erfindung.

Vorzugsweise ist der Materialreduktionsbereich teilweise oder vollständig um das Spritzloch ausgebildet. Ein vollständig um das Spritzloch umlaufender Materialreduktionsbereich kann sehr einfach hergestellt werden. Es wurde jedoch auch festgestellt, dass eine verbesserte Atomisierung auch dadurch erreicht werden kann, dass der Materialreduktionsbereich nur teilweise um das Spritzloch, beispielsweise in einem Umfangsbereich von 50 % oder größer des Gesamtumfangs vorgesehen sein kann, um deutliche Verbesserungen der Atomisierung des Sprays zu erreichen.

Der Injektor ist vorzugsweise ein Benzininjektor oder ein Wasserinjektor oder ein Harnstoffinjektor.

Weiter betrifft die vorliegende Erfindung ein Verfahren zur Herstellung eines Spritzlochbauteils eines Injektors zum Einbringen eines Fluids mit den Merkmalen des Anspruchs 3.

Das erfindungsgemäße Verfahren kann dabei sehr einfach und kostengünstig ausgeführt werden, sodass die Herstellungskosten für ein derartiges Spritzlochbauteil sehr gering gehalten werden können. Das Verfahren umfasst dabei die Schritte des Herstellens einer Vielzahl von, insbesondere zylindrischen, Spritzlöchern im Spritzlochbauteil mit an einer Innenseite des Spritzlochbauteils ausgebildeten Wirbelkammer. In einem anschließenden Schritt wird dann eine Außenseite des Spritzlochbauteils jeweils an einem Austrittsbereich der Spritzlöcher an der Außenseite derart bearbeitet, dass durch eine Materialreduktion eine Länge der Spritzlöcher eingestellt wird. Somit wird eine endgültige Länge der Spritzlöcher ausschließlich durch Bearbeitung an der Außenseite des Spritzlochbauteils vorgenommen. Dadurch muss nicht an der Innenseite des Spritzlochbauteils, an welcher die Wirbelkammern und gegebenenfalls zuführende Kanäle oder dergleichen ausgebildet sind, bearbeitet werden. Dadurch wird eine Gefahr einer Beschädigung der teilweise komplexen Geometrie an der Innenseite des Spritzlochbauteils vermieden, da erfindungsgemäß ausschließlich die Länge des Spritzlochs durch Bearbeitung an der Außenseite erfolgt. Die Einstellung der Länge der Spritzlöcher wird vorzugsweise nur durch einen einzigen Verfahrensschritt ausgeführt. Die Außenseite des Spritzbauteils wird durch ein spanabhebendes Verfahren bearbeitet, um die Länge der Spritzlöcher einzustellen. Das spanabhebende Verfahren kann beispielsweise Fräsen oder Schleifen oder dergleichen sein.

Vorzugsweise werden die Spritzlöcher am Austrittsbereich an der Außenseite des Spritzlochbauteils nur an einem Teilumfang des Austrittsbereichs oder alternativ am kompletten Umfang des Austrittsbereichs bearbeitet.

Gemäß einer alternativen Ausgestaltung der Erfindung wird am Austrittsbereich des Spritzlochs ein sich erweiternder Bereich ausgebildet, insbesondere ein sich konisch erweiternder Bereich, wodurch eine Länge der Spritzlöcher eingestellt wird.

Besonders bevorzugt wird das Spritzlochbauteil in einem ersten Schritt durch Tiefziehen zur Herstellung eines Wirbelpfads, insbesondere von Zufuhrkanälen, sowie einer Ausbildung einer grundlegenden Innengeometrie des Spritzlochbauteils und in einem zweiten anschließenden Schritt die Wirbelkammern hergestellt. Anschließend werden die Spritzlöcher eingebracht, beispielsweise durch ein spanabhebendes Verfahren wie Bohren oder mittels eines Lasers. Im letzten Schritt wird dann die Außenseite des Spritzlochbauteils bearbeitet, um die Materialreduktionsbereiche an den Austrittsbereichen der Spritzlöcher herzustellen.

Das durch das erfindungsgemäße Verfahren hergestellte Spritzlochbauteil hat insbesondere keine negativen Auswirkungen auf eine Durchflussrate durch die Spritzlöcher, da an den Spritzlöchern selbst, insbesondere der Durchmesser, sowie an der Innengeometrie des Spritzlochbauteils keine Änderungen vorgenommen werden. Insbesondere muss ein schon vorhandenes Werkzeug zur Ausbildung der Innengeometrie des Spritzlochbauteils nicht geändert werden.

### Kurze Beschreibung der Zeichnung

Nachfolgend werden bevorzugte Ausführungsbeispiele der Erfindung unter Bezugnahme auf die begleitende Zeichnung im Detail beschrieben. In der Zeichnung ist:
- Figur 1: eine schematische Schnittansicht eines Injektors mit einem Spritzlochbauteil gemäß einem ersten bevorzugten Ausführungsbeispiel der Erfindung,
- Figur 2: eine schematische Darstellung einer Innenseite des Spritzlochbauteils von Figur 1,
- Figur 3: eine schematische Darstellung einer Außenseite des Spritzlochbauteils von Figur 1,
- Figur 4: eine schematische Teilschnittansicht des Spritzlochbauteils von Figur 1,
- Figur 5: eine schematische Außenansicht eines Spritzlochbauteils gemäß einem zweiten Ausführungsbeispiel der Erfindung, und
- Figur 6: eine schematische Teilschnittansicht des Spritzlochbauteils von Figur 5.

### Bevorzugte Ausführungsformen der Erfindung

Nachfolgend wird unter Bezugnahme auf die Figuren 1 bis 4 ein Injektor 1 gemäß einem ersten bevorzugten Ausführungsbeispiel der Erfindung im Detail beschrieben.

Der Injektor 1 dieses Ausführungsbeispiels ist ein Kraftstoffinjektor.

Der Injektor 1 umfasst einen Magnetaktor 20 sowie ein Schließelement 2 in Form einer Schließnadel. Am freien Ende der Schließnadel ist eine Kugel 21 vorgesehen, welche in bekannter Weise einen Fluiddurchlass an einem Ventilsitz 5 freigibt und verschließt.

In diesem Ausführungsbeispiel ist der Ventilsitz 5 an einem mit einem Spritzlochbauteil 3 verbundenen Bauteil ausgebildet. Das Spritzlochbauteil 3 weist eine Vielzahl von zylindrischen Spritzlöchern 4 auf. In diesem Ausführungsbeispiel genau vier Spritzlöcher 4. Ferner ist das Spritzlochbauteil 3 als Scheibe ausgebildet. Wie aus Figur 1 ersichtlich ist, ist das Spritzlochbauteil 3 mit einem Ventilgehäuse 21 verbunden.

Figur 2 zeigt eine Ansicht einer Innenseite 6 des Spritzlochbauteils 3. Hierbei sind um die Spritzlöcher 4 jeweils Wirbelkammern 40 ausgebildet, welche dem einzuspritzenden Fluid einen Drall aufprägen, sodass beim Austritt des einzuspritzenden Fluids der erzeugte Spraykegel sich mit Drall bzw. wirbelartig im Einspritzraum ausbreitet.

An der Innenseite 6 sind ferner noch geradlinige Kanäle 41 ausgebildet, welche ausgehend von einer Mittelachse X-X des Injektors verlaufen. Jeder Kanal 41 führt dabei zu einer Wirbelkammer 40, welche, wie aus Figur 2 ersichtlich ist, in einem vorbestimmten Winkel in Umfangsrichtung des Injektors leicht abgeknickt ist.

In der Mitte der Wirbelkammern 40 sind jeweils die Spritzlöcher 4 ausgebildet.

Figur 3 zeigt eine Außenseite 7 des Spritzlochbauteils gemäß dem ersten Ausführungsbeispiel der Erfindung. An der Außenseite 7 sind die durch Prägen hergestellten Kanäle und Wirbelkammern von der Innenseite in Negativform ausgeprägt. Ferner ist an einem Austrittsbereich jedes Spritzlochs 4 ein Materialreduktionsbereich 8 ausgebildet. Der Materialreduktionsbereich 8 ist im Detail aus der Schnittansicht von Figur 4 ersichtlich.

Wie im Detail aus Figur 4 ersichtlich ist, ist eine normale Dicke des Spritzlochbauteils mit dem Bezugszeichen 9 gekennzeichnet. Im Bereich des Spritzlochs 4 weist das Spritzlochbauteil 3 dabei eine reduzierte Dicke auf, welche um die Materialreduktion 11 reduziert ist. In diesem Bereich ist das Spritzloch 4 angeordnet. Hierdurch kann eine zylindrische Länge 10 des Spritzlochs 4, welches zylindrisch ist, eingestellt werden.

Eine vorbestimmte zylindrische Länge des Spritzlochs 4 wird somit ausschließlich durch Bearbeitung des Spritzlochs an der Außenseite 7 hergestellt.

Der Materialreduktionsbereich 8 ist ein mittels spanabhebenden Verfahrens oder eines Erodierverfahrens oder eines Ätzverfahrens hergestellter Bereich. Vorzugsweise werden in einem Schritt alle Materialreduktionsbereiche 8 an den Spritzlöchern 4 gleichzeitig hergestellt.

Wie aus Figur 4 ersichtlich ist, beträgt die Materialreduktion 11 in diesem Ausführungsbeispiel ca. 20 % der Dicke 9 des Spritzlochbauteils.

Das Spritzlochbauteil 3 kann somit durch das erfindungsgemäße Verfahren derart hergestellt werden, dass in einem ersten Schritt die Innenseite 6 des Spritzlochbauteils 3 und die zylindrischen Spritzlöcher 4 hergestellt werden und in einem abschließenden Schritt die Außenseite 7 bearbeitet wird, um durch Materialreduktion am Materialreduktionsbereich 8 eine zylindrische Länge 10 des Spritzlochs 4 in einem Schritt einzustellen. Dabei kann die Innenseite 6 beispielsweise zuerst durch Tiefziehen des Spritzlochbauteils 3 zur Herstellung einer grundlegenden Innengeometrie 43 und einem anschließenden Umformschritt beispielsweise durch Prägen an der Innenseite 6 zur Herstellung der Wirbelkammern 14 und der Kanäle 41 hergestellt werden. Anschließend können die Spritzlöcher 4 in die Mitte der Wirbelkammern 40 eingebracht werden und in einem letzten, einzelnen Schritt die Außenseite 7 des Spritzlochbauteils 3 bearbeitet werden, um die exakte Länge 10 der Spritzlöcher durch Materialreduktion an der Außenseite 7 herzustellen.

Das erfindungsgemäße Verfahren kann dabei sehr einfach und kostengünstig ausgeführt werden. Das derart hergestellte Spritzlochbauteil 3 ermöglicht durch die exakte Einhaltung der Länge 10 des Spritzlochs 4 eine exzellente Atomisierung des einzuspritzenden Fluids, ohne dass hierdurch eine Durchflussrate durch die Spritzlöcher 4 negativ beeinflusst wird. Durch die exakte Einhaltung der Länge 10 der Spritzlöcher 4 kann auch ein Kegelwinkel des einzuspritzenden Fluids im Einspritzraum, beispielsweise einem Brennraum einer Brennkraftmaschine bei einem direkten einspritzenden Injektor, exakt eingehalten werden.

Figuren 5 und 6 zeigen ein Spritzlochbauteil 3 gemäß einem zweiten Ausführungsbeispiel der Erfindung. Gleiche bzw. funktional gleiche Teile sind mit den gleichen Bezugsziffern wie im ersten Ausführungsbeispiel bezeichnet.

Wie insbesondere aus Figur 6 ersichtlich ist, weist das Spritzlochbauteil 3 des zweiten Ausführungsbeispiels einen unterschiedlichen Materialreduktionsbereich 8 auf. In diesem zweiten Ausführungsbeispiel ist der Materialreduktionsbereich 8 durch einen sich konisch erweiternden Bereich 42 am Austrittsbereich des Spritzlochs 4 ausgebildet. Der sich konisch erweiternde Bereich 42 muss dabei nicht vollständig um den Außenbereich des Spritzlochs 4 herum ausgebildet sein, sondern für die Erreichung der erfindungsgemäßen Ziele ist es ausreichend, wenn der konische Bereich 42 nur teilweise um das Spritzloch am Austrittsbereich hergestellt ist.

## Patentansprüche

1. Injektor zum Einspritzen eines Fluids, umfassend:
ein Schließelement (2), welches an einem Ventilsitz (5) einen Fluiddurchlass freigibt und verschließt, und
- ein Spritzlochbauteil (3) mit einer Vielzahl von Spritzlöchern (4),
- wobei an einer zum Schließelement (2) gerichteten Innenseite (6) des Spritzlochbauteils (3) Wirbelkammern (40) an den Spritzlöchern (4) ausgebildet sind, welche durch ein Umformverfahren bereitgestellt sind,
- der Injektor ist **dadurch gekennzeichnet, dass**
an einer vom Schließelement (2) abgewandten Außenseite (7) des Spritzlochbauteils (3) am Spritzloch (4) ein Materialreduktionsbereich (8) zur Reduzierung einer Dicke (9) des Spritzlochbauteils (3) ausgebildet ist, um eine Länge (10) des Spritzlochs (4) einzustellen, und
- dass
der Materialreduktionsbereich (8) als spanabhebend bearbeiteter Bereich, welcher durch ein spanabhebendes Verfahren bereitgestellt ist, ausgebildet ist.

2. Injektor nach Anspruch 1, wobei der Materialreduktionsbereich (8) teilweise oder vollständig um das Spritzloch (4) ausgebildet ist.

3. Verfahren zur Herstellung eines Spritzlochbauteils (3) eines Injektors zum Einspritzen eines Fluids, umfassend die Schritte:
- Herstellen einer Vielzahl von Spritzlöchern (4) mit an einer Innenseite (6) des Spritzlochbauteils (3) ausgebildeten Wirbelkammern (40), wobei die Wirbelkammern (40) an der Innenseite des Spritzlochbauteils (3) durch ein Umformverfahren hergestellt werden,
das Verfahren ist **dadurch gekennzeichnet, dass** ein Bearbeiten einer Außenseite (7) des Spritzlochbauteils (3) am Austrittsbereich der Spritzlöcher (4) derart erfolgt, dass durch Materialreduktion eine Länge (10) des Spritzlochs (4) eingestellt wird,
- wobei die Außenseite (7) des Spritzlochbauteils (3) durch ein spanabhebendes Verfahren bearbeitet wird, um die Länge (10) der Spritzlöcher (4) einzustellen.

4. Verfahren nach Anspruch 3, wobei die Spritzlöcher (4) am Austrittsbereich nur an einem Teilumfang des Austrittsbereichs bearbeitet werden oder wobei die Spritzlöcher am Austrittsbereich am vollständigen Umfang der Spritzlöcher bearbeitet werden.

5. Verfahren nach Anspruch 3 oder 4, wobei am Austrittsbereich der Spritzlöcher (4) jeweils ein sich erweiternder Bereich (42), insbesondere ein sich konisch erweiternder Bereich, ausgebildet wird.

## Claims

1. Injector for injecting a fluid, comprising:
a closing element (2), which opens up and closes a fluid passage on a valve seat (5), and
- an injection-hole component (3) having a multiplicity of injection holes (4),
- wherein, on an inner side (6) of the injection-hole component (3) directed towards the closing element (2), vortex chambers (40), which are provided by a forming process, are formed on the injection holes (4),
- the injector is **characterized in that**, on an outer side (7) of the injection-hole component (3) facing away from the closing element (2), a material reduction region (8) for reducing a thickness (9) of the injection-hole component (3) is formed on the injection hole (4) in order to adjust a length (10) of the injection hole (4), and
- **in that** the material reduction region (8) is designed as a machined region, which is provided by a machining process.

2. Injector according to Claim 1, wherein the material reduction region (8) is formed partially or completely around the injection hole (4).

3. Method for producing an injection-hole component (3) of an injector for injecting a fluid, comprising the steps of:
- producing a multiplicity of injection holes (4) with vortex chambers (40) formed on an inner side (6) of the injection-hole component (3), wherein the vortex chambers (40) on the inner side of the injection-hole component (3) are produced by a forming process, the method is **characterized in that** an outer side (7) of the injection-hole component (3) at the outlet region of the injection holes (4) is machined in such a way that a length (10) of the injection hole (4) is adjusted by material reduction,
- wherein the outer side (7) of the injection-hole component (3) is machined by a machining process in order to adjust the length (10) of the injection holes (4).

4. Method according to Claim 3, wherein the injection holes (4) at the outlet region are machined only on a partial circumference of the outlet region or wherein the injection holes at the outlet region are machined on the full circumference of the injection holes.

5. Method according to Claim 3 or 4, wherein an expanding region (42), in particular a conically expanding region, is in each case formed at the outlet region of the injection holes (4).

## Revendications

1. Injecteur pour l'injection d'un fluide, comprenant :
un élément de fermeture (2) qui libère et obture un passage de fluide au niveau d'un siège de soupape (5), et
- un composant à trous d'injection (3) comportant une pluralité de trous d'injection (4),
- des chambres de turbulence (40) étant réalisées sur les trous d'injection (4) sur un côté intérieur (6) du composant à trous d'injection (3) orienté vers l'élément de fermeture (2), lesquelles sont fournies par un procédé de formage,
- l'injecteur est **caractérisé en ce que**, sur un côté extérieur (7) du composant à trous d'injection (3) détourné de l'élément de fermeture (2), une zone de réduction de matière (8) est réalisée sur le trou d'injection (4) pour réduire une épaisseur (9) du composant à trous d'injection (3) afin d'ajuster une longueur (10) du trou d'injection (4), et
- **en ce que** la zone de réduction de matière (8) est réalisée sous forme de zone usinée par enlèvement de copeaux, qui est fournie par un procédé d'enlèvement de copeaux.

2. Injecteur selon la revendication 1, dans lequel la zone de réduction de matière (8) est réalisée partiellement ou entièrement autour du trou d'injection (4).

3. Procédé de fabrication d'un composant à trous d'injection (3) d'un injecteur pour l'injection d'un fluide, comprenant les étapes suivantes :
- la fabrication d'une pluralité de trous d'injection (4) avec des chambres de tourbillonnement (40) réalisées sur un côté intérieur (6) du composant à trous d'injection (3), les chambres de tourbillonnement (40) étant fabriquées sur le côté intérieur du composant à trous d'injection (3) par un procédé de formage, le procédé étant **caractérisé en ce qu'**un usinage d'un côté extérieur (7) du composant à trous d'injection (3) est effectué au niveau de la zone de sortie des trous d'injection (4) de telle sorte qu'une longueur (10) du trou d'injection (4) est ajustée par réduction de matière,
- le côté extérieur (7) du composant à trous d'injection (3) étant usiné par un procédé d'enlèvement de copeaux afin d'ajuster la longueur (10) des trous d'injection (4).

4. Procédé selon la revendication 3, dans lequel les trous d'injection (4) au niveau de la zone de sortie ne sont usinés que sur une périphérie partielle de la zone de sortie ou dans lequel les trous d'injection au niveau de la zone de sortie sont usinés sur toute la périphérie des trous d'injection.

5. Procédé selon la revendication 3 ou 4, dans lequel une zone (42) s'élargissant, notamment une zone s'élargissant de manière conique, est réalisée au niveau de la zone de sortie de chacun des trous d'injection (4).
